# EUROPÄISCHE PATENTSCHRIFT

(11) **EP 1 310 637 B1**
(45) Veröffentlichungstag und Bekanntmachung des Hinweises auf die Patenterteilung: **22.11.2006**
(21) Anmeldenummer: 02020994.6
(22) Anmeldetag: 20.09.2002
(51) Int. Cl.: F01M 13/00, F02B 75/22, F01M 13/04, F01M 13/02

(54) **Brennkraftmaschine mit mindestens zwei Zylinderbankreihen**
Engine with at least two cylinder banks
Moteur avec au moins deux bancs de cylindres

(30) Priorität: 07.11.2001 DE 10154669
(43) Veröffentlichungstag der Anmeldung: 14.05.2003
(73) Patentinhaber: Dr.Ing. h.c.F. Porsche Aktiengesellschaft, 70435 Stuttgart (DE)
(72) Erfinder: Gschwindt, Werner, 75447 Sternenfels (DE); Wasserbäch, Thomas, 75210 Keltern (DE)

(56) Entgegenhaltungen:
- DE-A- 19 700 733
- US-A- 3 469 565
- US-A- 4 958 613
- US-A- 5 069 192
- US-A- 5 285 754

## Beschreibung

Die Erfindung betrifft eine Brennkraftmaschine mit mindestens zwei Zylinderbankreihen nach dem Oberbegriff des Anspruchs 1.

Aus der US-PS 3,908,617 ist eine Vorrichtung zur Kurbelgehäuseentlüftung einer zweireihigen Brennkraftmaschine bekannt, bei der über am Zylinderkopfgehäuse bzw. Zylinderkopfdeckel angebrachte Entlüftungsleitungen die im Kurbelgehäuseraum befindlichen sog. Blow-By-Gase abgeführt und der Sauganlage der Brennkraftmaschine in einem geschlossenen Kreislauf wieder zugeführt werden. Darüber hinaus sind auf der Innenseite der Zylinderkopfdeckel Blechleitelemente angebracht, an denen die Blow-By-Gase vorbeiströmen und ein Teil des durch die Blow-By-Gase mitgeführten Öls abgeschieden wird. Ein weiteres Beispiel ist aus der US 4,958, 613 bekannt.

Demgegenüber ist es Aufgabe der Erfindung, die Kurbelgehäuseentlüftung für eine mehrreihige Brennkraftmaschine dahingehend zu verbessern, dass bei der Kurbelgehäuseentlüftung den Blow-By-Gasen wirkungsvoll das mitgeführte Öl entzogen wird und andererseits der Aufwand für extern geführte Entlüftungsleitungen reduziert ist. Darüber hinaus soll die Kurbelgehäuseentlüftung auch bei Berg- bzw. Talfahrten des Kraftfahrzeuges sichergestellt sein.

Erfindungsgemäß wird diese Aufgabe durch die Merkmale des Patentanspruchs 1 gelöst. Durch die im Zylinderkopfdeckel angeordneten Ölabscheidekammern, durch die die Blow-By-Gase hindurchgeführt werden, kann bereits ein Teil des mitgeführten Öls in diesen Kammern abgeschieden werden. Mit Hilfe der separat ausgebildeten Ölabscheidekammer können die eintretenden Blow-By-Gase "beruhigt" werden, so dass Ölanteile in den Blow-By-Gasen abgeschieden und ggf. über in einer Wand der Ölabscheidekammer vorgesehene Öffnungen in den Nockenwellenraum zurückgeführt werden.

Weitere, die Erfindung ausgestaltende Merkmale sind in den Unteransprüchen enthalten.

Die Ölabscheidekammer ist so im Zylinderkopfdeckel integriert, dass die Eintrittsöffnung für die Blow-By-Gase im wesentlichen in der Mitte des Zylinderkopfdeckels, bezogen auf seine Längserstreckung, angeordnet ist. Damit ist auch bei Berg- und Talfahrten des Kraftfahrzeuges sicher gestellt, dass trotz des im Nockenwellenraum befindlichen Schmieröls die Kurbelgehäuseentlüftung über die Ölabscheidekammer nicht beeinträchtigt ist.

Die Ölabscheidekammer ist in vorteilhafter Weise zweiteilig aufgebaut und besteht aus einem schalenartigen Bodenteil, das durch ein Deckelelement abgeschlossen ist.

An einem Zylinderkopfdeckel ist ein weiterer Ölabscheider vorgesehen, der sich in Strömungsrichtung der Blow-By-Gase gesehen, an die zweite im Zylinderkopfdeckel integrierte Ölabscheidekammer anschließt.

Auf den Ölabscheider ist ein Druckregler aufgesetzt, dessen Ausgang über eine Verbindungsleitung zum Saugrohr der Brennkraftmaschine führt. Damit kann der in Abhängigkeit vom Lastzustand der Brennkraftmaschine im Saugrohr herrschende Unterdruck auf einen für die Kurbelgehäuseentlüftung geeigneten konstanten Unterdruckwert eingeregelt werden.

Ein Ausführungsbeispiel der Erfindung ist in der nachfolgenden Beschreibung und Zeichnung näher erläutert.

Es zeigen
- Fig. 1: eine Stirnansicht einer Brennkraftmaschine,
- Fig. 2: eine Darstellung der beiden Zylinderkopfdeckel der Brennkraftmaschine,
- Fig. 3: eine Innenansicht auf einen ersten Zylinderkopfdeckel,
- Fig. 4: eine Innenansicht auf einen zweiten Zylinderkopfdeckel,
- Fig. 5: einen Längsschnitt durch den ersten Zylinderkopfdeckel,
- Fig. 6: einen Längsschnitt durch den zweiten Zylinderkopfdeckel und
- Fig. 7: einen Querschnitt durch den zweiten Zylinderkopfdeckel.

### Beschreibung des Ausführungsbeispieles

Die als V8 - Motor ausgebildete Brennkraftmaschine weist zwei Zylinderbankreihen 2 und 3 auf, die beide in einem Kurbelgehäuseoberteil 4 integriert sind und an das sich ein als Kurbelwellenlagerbrücke ausgestaltetes Kurbelgehäuseunterteil 5 anschließt. Zwischen dem Kurbelgehäuseoberteil 4 und dem Kurbelgehäuseunterteil 5 ist dementsprechend eine Kurbelwelle 6 gelagert. Die beiden Zylinderbankreihen 2 und 3 weisen zwei Zylinderköpfe 7 und 8 auf, in denen unter anderem die zur Steuerung der Ein- bzw. Auslassventile erforderlichen Einlassnockenwellen 9 und 10 sowie die Auslassnockenwellen 11 und 12 aufgenommen sind. Die Einlassnockenwellen 9, 10 und die Auslassnockenwellen 11, 12 werden über ein auf der Kurbelwelle 6 angeordnetes Antriebs - Doppelzahnrad und einer als Endlostrieb ausgebildeten Steuerkette 14, einer sog. Duplexkette, angetrieben. Beide Zylinderköpfe 7 und 8 werden nach oben hin durch jeweils einen Zylinderkopfdeckel 16 und 18 abgeschlossen.

In bzw. an den Zylinderkopfdeckeln 16, 18 der beiden Zylinderbankreihen 1 bis 4 bzw. 5 bis 8 sind Vorrichtungen zur Kurbelgehäuseentlüftung vorgesehen, die im nachfolgenden näher beschrieben sind. Grundsätzlich werden die bei der Verbrennung bzw. beim Verdichtungstakt in den Kurbelgehäuseraum der Brennkraftmaschine übertretenden Blow-By-Gase über im Motorgehäuse integrierte Entlüftungswege (nicht dargestellt) in den Nockenwellenraum 17 geleitet, von wo sie aus dem Ansaugtrakt der Brennkraftmaschine wieder zugeführt werden. Dazu ist in jedem Zylinderkopfdeckel 16, 18 eine Ölabscheidekammer 20 und 22 integriert, die gegenüber dem Nockenwellenraum 17 durch einen Deckel 24 bzw. 26 abgeschlossen ist. Beide Ölabscheidekammern 20, 22 weisen jeweils eine Eingangsöffnung 28 und 30 auf, über die die Blow-By-Gase in die Ölabscheidekammer 20 bzw. 22 eintreten können. Der am Zylinderkopfdeckel 16 vorgesehene Stutzen 32 bildet die Austrittsöffnung für die Ölabscheidekammer 20. Wie aus Fig. 2 ersichtlich, ist an den Austrittsstutzen 32 eine Entlüftung- bzw. Verbindungsleitung 34 angeschlossen, die zum Zylinderkopfdeckel 18 führt und deren anderes Ende an einem am Zylinderkopfdeckel 18 vorgesehenen Eintrittsstutzen 36 befestigt ist. Der Eintrittsstutzen 36 ist so am Zylinderkopfdeckel 18 angeordnet, dass er unmittelbar neben der Eintrittsöffnung 30 der Ölabscheidekammer 22 in den durch den Zylinderkopfdeckel 18 abgeschlossenen Nockenwellenraum 17 einmündet. Die Ölabscheidekammer 22 steht über eine Austrittsöffnung 38 mit einem Spiral - Ölabscheider 40 in Verbindung. Auf dem Spiral - Ölabscheider 40 ist ein Druckregler 42 aufgesetzt, der ggf. den Unterdruck im Kurbelgehäuseraum gegenüber dem in der Sauganlage vorherrschenden Unterdruck reduziert. Der Druckregler 42 weist einen Ausgangsstutzen 44 auf, an den eine Leitung 46 angeschlossen ist, die zum Saugrohr der nicht dargestellten Sauganlage der Brennkraftmaschine führt.

Beide Ölabscheidekammern 20, 22 weisen darüber hinaus an ihren Deckelrändern Öffnungen 48 auf, über die in der Ölabscheidekammer 20, 22 befindliches Schmieröl in den Nockenwellenraum 17 übertreten kann. Des weiteren können in den Ölabscheidekammern 20 und 22 als Labyrinth fungierende Trennwände 50 (strichliniert dargestellt) angeordnet sein. Wie insbesondere aus Fig. 5 und 6 ersichtlich ist zu den beiden Eintrittsöffnungen 28 und 30 beabstandet, eine Trennrippe 52 bzw. 54 vorgesehen. Die beiden Rippen 52 und 54 verhindern, dass Schmieröl der auf dieser Höhe vorgesehenen Nockenwellenlager - Schmierölversorgung über die Öffnungen 28 und 30 in die Ölabscheidekammern 20 und 22 gelangt.

Im folgenden wird der Entlüftungsweg für die Blow-By-Gase beschrieben, nach dem sie vom Kurbelgehäuseraum in den Nockenwellenraum 17 überführt worden sind:

Die Blow-By-Gase der linken Zylinderbankreihe 1 bis 4 werden aufgrund der im Saugrohr herrschenden Unterdruckverhältnisse über die Öffnung 28 in die Ölabscheidekammer 20 geführt. In der Ölabscheidekammer 20 kann ein Teil des von den Blow-By-Gasen mitgeführten Schmieröls abgeschieden werden, das wiederum insbesondere im instationären Betrieb (Beschleunigen, Abbremsen) über die Öffnungen 48 in den Nockenwellenraum 17 zurückgelangt. Die Blow-By-Gase werden dann über die Verbindungs- bzw. Entlüftungsleitung 34 auf die rechte Zylinderbankreihe 5 bis 8 in den Zylinderkopfdeckel 18 überführt. Dort treten sie in den Nockenwellenraum 17 ein und werden über die Öffnung 30 zusammen mit den Blow-By-Gasen aus der rechten Zylinderbankreihe in die zweite Ölabscheidekammer 22 geführt. Auch dort wird ein Teil der mitgerissenen Ölbestandteile abgeschieden, die wiederum über die Öffnungen 48 in den Nockenwellenraum 17 der rechten Zylinderbankreihe abgeführt werden können. Schlussendlich gelangen die vorgereinigten Blow-By-Gase zum Spiral - Ölabscheider 40 und von dort aus gereinigt über den Druckregler 42 sowie über die Leitung 46 in das Saugrohr und damit in die Sauganlage der Brennkraftmaschine zurück. Die beiden Ölabscheidekammern 20 und 22 sind so in den beiden Zylinderkopfdeckeln 16 und 18 integriert, dass die beiden Eintrittsöffnungen 28 und 30 im wesentlichen in der Mitte der Zylinderkopfdeckel 16 und 18, bezogen auf ihre Längserstreckung, angeordnet sind. Damit ist eine zuverlässige Kurbelgehäuseentlüftung auch bei Berg- bzw. Talfahrten des Fahrzeuges sicher gestellt.

## Patentansprüche

1. Brennkraftmaschine mit mindestens zwei Zylinderbankreihen, deren Zylinderköpfe durch Zylinderkopfdeckel abgeschlossen sind, wobei zur Kurbelgehäuseentlüftung der sog. Blow-By-Gase an den Zylinderkopfdeckeln Entlüftungsleitungen angeschlossen sind, die mit einer Unterdruckquelle, z. B. einem Saugrohr, verbunden sind, und dass auf der Innenseite der Zylinderkopfdeckel Mittel zum Vorabscheiden von Öl aus den Blow-By-Gasen vorgesehen sind, wobei als Teil der Kurbelgehäuseentlüftung in den Zylinderkopfdeckeln (16, 18) jeweils eine mit einer Ein- und Austrittsöffnung (28, 30, 32, 38) versehene Ölabscheidekammer (20, 22) vorgesehen ist, wobei die Ölabscheidekammern (20, 22) über ihre Eintrittsöffnungen (28, 30) mit dem jeweiligen Nockenwellenraum (17) in Verbindung stehen, **dadurch gekennzeichnet, dass** die Austrittsöffnung (32) wenigstens einer ersten Ölabscheidekammer (20) über eine Leitung (34) mit einem Eintrittstutzen (36) verbunden ist, der benachbart der Eintrittsöffnung (30) einer zweiten Ölabscheidekammer (22) in den dieser zweiten Ölabscheidekammer (22) zugeordneten Nockenwellenraum (17) einmündet.

2. Brennkraftmaschine nach Anspruch 1, **dadurch gekennzeichnet, dass** die Ölabscheidekammer (20, 22) so im Zylinderkopfdeckel (16, 18) integriert ist, dass die Eintrittsöffnung (28, 30) der Ölabscheidekammer (20, 22) im wesentlichen in der Mitte des Zylinderkopfdeckels (16, 18), bezogen auf seine Längserstreckung, angeordnet ist.

3. Brennkraftmaschine nach Anspruch 1 oder 2, **dadurch gekennzeichnet, dass** die Ölabscheidekammer (20, 22) durch einen separaten Deckel (24, 26) verschlossen ist.

4. Brennkraftmaschine nach einem der vorhergehenden Ansprüche, **dadurch gekennzeichnet, dass** die Austrittsöffnung (38) der zweiten Ölabscheidekammer (22) zu einem im Zylinderkopfdeckel (18) integrierten Ölabscheider (40) führt.

5. Kurbelgehäuseentlüftung nach Anspruch 4, **dadurch gekennzeichnet, dass** am Ölabscheider (40) ein Druckregler (42) befestigt ist, dessen Ausgang zum Saugrohr der Brennkraftmaschine führt.

## Claims

1. An internal-combustion engine with at least two banks of cylinders, the cylinder heads of which are closed by cylinder-head covers, wherein ventilation lines are attached to the cylinder-head covers for evacuation of the so-called blow-by gases from the crankcase and are connected to a vacuum source, e.g. an intake pipe, and means for the preliminary separation of oil from the blow-by gases are provided on the inside of the cylinder-head covers, wherein a respective oil separation chamber (20, 22) provided with an inlet and an outlet opening (28, 30, 32, 38) is provided in the cylinder-head covers (16, 18) as part of the crankcase ventilation system, wherein the oil separation chambers (20, 22) are connected to the respective camshaft chamber (17) via their inlet openings (28, 30), **characterised in that** the outlet opening (32) of at least a first oil separation chamber (20) is connected by a line (34) to an inlet connecting piece (36) which, adjacent to the inlet opening (30) of a second oil separation chamber (22), leads to the camshaft chamber (17) associated with this second oil separation chamber (22).

2. An internal-combustion engine according to claim 1, **characterised in that** the oil separation chamber (20, 22) is integrated into the cylinder-head cover (16, 18) so that the inlet opening (28, 30) of the oil separation chamber (20, 22) is arranged substantially in the middle of the cylinder-head cover (16, 18) relative to its longitudinal extent.

3. An internal-combustion engine according to claim 1 or 2, **characterised in that** the oil separation chamber (20, 22) is closed by a separate cover (24, 26).

4. An internal-combustion engine according to any one of the preceding claims, **characterised in that** the outlet opening (38) of the second oil separation chamber (22) leads to an oil separator (40) integrated into the cylinder-head cover (18).

5. Crankcase ventilation according to claim 4, **characterised in that** a pressure regulator (42), the outlet of which leads to the intake pipe of the internal-combustion engine, is fixed to the oil separator (40).

## Revendications

1. Moteur à combustion interne comportant au moins deux bancs de lignes de cylindres, dont les culasses sont fermées par des couvercles de culasse, sachant que, pour la ventilation du carter de vilebrequin pour évacuer des gaz de carter, des conduites de ventilation, qui sont reliées à une source de dépression, telle qu'un tube d'aspiration, sont raccordées aux couvercles de culasse, et que, sur la face intérieure des couvercles de culasse sont prévus des moyens pour une séparation préalable de l'huile hors des gaz de carter, sachant que dans chacun des couvercles de culasse (16, 18) est prévue une chambre de séparation d'huile (20, 22), munie d'orifices d'admission et de sortie (28, 30, 32, 38) et formant une partie de la ventilation du carter de vilebrequin, les chambres de séparation d'huile (20, 22) communiquant par l'intermédiaire de leurs orifices d'admission (28, 30) avec l'espace des arbres à cames (17) correspondant, **caractérisé en ce que** l'orifice de sortie (32) d'au moins une première chambre de séparation d'huile (20) est reliée par l'intermédiaire d'une conduite (34) à une tubulure d'admission (36), qui débouche à proximité de l'orifice d'admission (30) d'une deuxième chambre de séparation d'huile (22) dans l'espace des arbres à cames (17) associé à cette deuxième chambre de séparation d'huile (22).

2. Moteur à combustion interne selon la revendication 1, **caractérisé en ce que** la chambre de séparation d'huile (20, 22) est intégrée dans le couvercle de culasse (16, 18) de telle sorte que l'orifice d'admission (28, 30) de la chambre de séparation d'huile (20, 22) est disposé sensiblement au milieu du couvercle de culasse (16, 18) par rapport à sa dimension longitudinale.

3. Moteur à combustion interne selon la revendication 1 ou 2, **caractérisé en ce que** la chambre de séparation d'huile (20, 22) est fermée par un couvercle (24, 26) séparé.

4. Moteur à combustion interne selon l'une quelconque des revendications précédentes, **caractérisé en ce que** l'orifice de sortie (38) de la deuxième chambre de séparation d'huile (22) mène vers un séparateur d'huile (40) intégré dans le couvercle de culasse (18).

5. Ventilation du carter de vilebrequin selon la revendication 4, **caractérisé en ce que** sur le séparateur d'huile (40) est fixé un régulateur de pression (42), dont la sortie mène vers le tube d'aspiration du moteur.
